# EUROPÄISCHE PATENTSCHRIFT

(11) **EP 3 121 516 B1**
(45) Veröffentlichungstag und Bekanntmachung des Hinweises auf die Patenterteilung: **09.05.2018**
(21) Anmeldenummer: 16178039.0
(22) Anmeldetag: 05.07.2016
(51) Int. Cl.: F23N 5/18, F23D 14/02

(54) **VERFAHREN ZUM STEUERN EINES KONDENSATIONSHEIZKESSELS UND HEIZKESSEL FÜR DIE AUSFÜHRUNG DES VERFAHRENS**
METHOD FOR CONTROLLING A CONDENSATION BOILER AND BOILER FOR PERFORMING THE METHOD
PROCEDE DE GESTION D`UNE CHAUDIERE A CONDENSATION ET CHAUDIERE POUR LA MISE EN OEUVRE DU PROCEDE

(30) Priorität: 23.07.2015 FR 1557001
(43) Veröffentlichungstag der Anmeldung: 25.01.2017
(73) Patentinhaber: ROBERT BOSCH GMBH, 70442 Stuttgart (DE)
(72) Erfinder: Trela, Marc, 94410 Saint-Maurice (FR); Vuillaume, Francois, 77144 Montevrain (FR)

(56) Entgegenhaltungen:
- EP-A1- 2 604 918
- EP-A1- 2 685 168
- WO-A1-2014/029721
- DE-A1-102010 026 389

## Beschreibung

### Gebiet der Erfindung

Die vorliegende Erfindung betrifft ein Verfahren zum Steuern eines Kondensationsheizkessels, dessen Heizkörper mit einem Brennstoffgemisch (Luft/Gas) durch ein Gebläse gespeist wird, das in Abhängigkeit vom Leistungsbedarf durch den Verbraucherkreis gesteuert wird, wobei gemäß dem Verfahren, nachdem für den Heizkessel die Beziehung aufgestellt wurde, die die Durchflussmenge des zu liefernden Brennstoffgemischs in Abhängigkeit von der Leistung, die der Heizkörper liefern muss, verknüpft, diese Beziehung in der Steuerschaltung des Heizkessels aufgezeichnet wird.

Die Erfindung betrifft auch einen Heizkessel für die Ausführung dieses Verfahrens.

### Stand der Technik

Gegenwärtig wird die durch die Kondensationsheizkessel gelieferte Leistung in Abhängigkeit vom Leistungsbedarf durch das Gebläse gesteuert, das den Brenner mit dem Luft/Gas-Brennstoffgemisch speist. Das Gas wird automatisch zur Luft in Abhängigkeit von der Luftdurchflussmenge hinzugefügt. Die Beziehung, die die Durchflussmenge Q des Gebläses mit seiner Drehzahl VR verknüpft, ist eine lineare Beziehung (Fig. 2A), die für das einzige Gebläse aufgestellt wird und in der Steuerschaltung des Heizkessels aufgezeichnet wird. Ein solches Verfahren zum Steuern eines Kondensationsheizkessels ist zum Beispiel aus dem WO 2014/029721 bekannt. Diese Regulierung der Drehzahl berücksichtigt nicht Druckverluste, auf die die Abgase treffen, die durch das Gebläse in die Abführungsleitung gedrängt werden. Diese Druckverluste sind nun selten fest. Sie variieren in Abhängigkeit von der Nutzung oder der Überlastung der Abgasleitung, vor allem, wenn die Abgasleitung mehreren Verbrauchern gemeinsam ist.

### Ziel der Erfindung

Die vorliegende Erfindung hat das Ziel, ein Verfahren zum Steuern eines Kondensationsheizkessels zu entwickeln, um seinen Betrieb, das heißt die Leistung, die er liefert, zu optimieren, um so schnell wie möglich auf den Bedarf zu reagieren, ob dieser Heizkessel individuell an einer Abgasleitung installiert ist oder ein Teil einer gemeinsamen Anlage ist, die an ein und derselben Leitung angeschlossen ist.

Insbesondere hat die Erfindung das Ziel, das Problem des mehr oder weniger zufälligen Betriebs der Kondensationsheizkessel, die an ein und derselben Abgasleitung in einer gemeinsamen Anlage angeschlossen sind, und insbesondere eines Erneuerungsheizkessels zu lösen.

### Darlegung und Vorteile der Erfindung

Dazu betrifft die Erfindung ein Verfahren des vorstehend definierten Typs, wobei das Gebläse durch Regulieren seiner gemessenen realen Durchflussmenge auf die Solldurchflussmenge gesteuert wird, die durch die definierte Beziehung gegeben ist, die die durch den Heizkörper angeforderte Durchflussmenge mit der Leistung, die er liefern muss, verknüpft.

Dieses Verfahren ermöglicht es, variable Druckverluste und den Gegendruck (dieser ist per Konvention hier in den variablen Druckverlusten enthalten) am Ausgang des Heizkessels wirksam zu berücksichtigen, um die momentane reale Durchflussmenge des zum Brenner zu liefernden Brennstoffgemischs genau anzupassen und die angeforderte Heizleistung zu erhalten, und zwar welches auch immer die Variationen des Druckverlusts sind, der dem Strom des Brennstoffgemischs im Heizkörper und abwärts von diesem auferlegt wird, einschließlich in der Abgasleitung, und zwar ohne die Druckverluste kennen zu müssen. Diese genaue Regulierung der zu liefernden Leistung ermöglicht einen noch wirtschaftlicheren Betrieb des Kondensationsheizkessels.

Gemäß einem vorteilhaften Merkmal wird die Durchflussmenge des Brennstoffgemischs durch die Druckdifferenz gemessen, die durch zwei Drucksensoren geliefert wird, die im Gemischstrom auf beiden Seiten eines Hindernisses installiert sind. Diese Messung der Durchflussmenge des Brennstoffgemischs durch die Drucksensoren bildet eine besonders wirtschaftliche Lösung, da diese Drucksensoren, zumindest einer von ihnen, bereits den Heizkessel ausstatten können oder für andere Funktionen notwendig sind, wie Sicherheitsfunktionen, die dem Heizkessel auferlegt werden. Außerdem kann der stromabwärts des Rückschlagventils installierte Sensor auch den Gegendruck, der im Heizkessel beim Anhalten in dem Abschnitt stromaufwärts des Ventils herrscht, liefern.

Unter diesen Bedingungen und gemäß einem vorteilhaften Merkmal des Verfahrens wird beim Start (Neustart) des Heizkessels der Gegendruck gemessen, der auf den Heizkessel aufgebracht wird, und dem Gebläse wird eine Drehzahl auferlegt, die die angeforderte Durchflussmenge liefert und den Gegendruck berücksichtigt, der auf den Strom des Brennstoffgemischs aufgebracht wird und vor dem Anfahren des Heizkessels gemessen wird.

Der Start des Heizkessels mit einer Leistung, die praktisch unverzüglich der zu liefernden Leistung entspricht, ermöglicht es, eine wirksamere Betriebszeit des Heizkessels zu haben, um fast sofort auf den Leistungsbedarf zu regieren, insbesondere wenn heißes Sanitärwasser durch den Heizkreis des Heizkessels erhitzt wird. Diese sehr schnelle Reaktion des Heizkessels im Moment des Starts verringert auch den Verbrauch oder steigert umgekehrt den Wirkungsgrad des Heizkessels.

Gemäß einem vorteilhaften Merkmal wird das Verfahren gemäß der Erfindung in Form eines Programms im Speicher der Steuerschaltung aufgezeichnet, die den Betrieb des Heizkessels managt.

Die Erfindung hat auch als Gegenstand einen Kondensationsheizkessel für die Ausführung dieses Verfahrens. Somit bezieht sich die Erfindung auf einen Kondensationsheizkessel, der aus einem Heizkörper besteht, der die Wärme zu einem Verbraucherkreis durch die Verbrennung eines Stroms eines Brennstoffgemischs liefert, das durch ein gesteuertes Gebläse geliefert wird, das das Brennstoffgemisch von einer Dosiereinrichtung empfängt, die die dosierte Mischung des Brennstoffgases und der Verbrennungsluft sicherstellt, wobei dieser Heizkessel eine Steuerschaltung umfasst, die den Betrieb des Heizkessels und er auf Sicherheit gebracht wird, managt und mit einer Vorrichtung zur Messung der Durchflussmenge des Stroms des Brennstoffgemisches verbunden ist, das durch das Gebläse zum Heizkörper geliefert wird, um den Motor des Gebläses zu regulieren, damit das Gebläse die für den Heizkörper erforderliche Durchflussmenge des Brennstoffgemischs liefert.

Dieser Heizkessel unterscheidet sich durch die Wirksamkeit seines Betriebs und seines Wirkungsgrades und durch die Möglichkeit der Installation von solchen Erneuerungsheizkesseln, welche auch immer die Eigenschaften des variablen Druckverlusts der Abgasleitungen stromabwärts vom Heizkessel sind, und ohne spezielle Regelungen durchführen zu müssen, die vom Installationsort abhängen würden.

Gemäß einem vorteilhaften Merkmal umfasst der Heizkessel eine Vorrichtung zur Messung der Durchflussmenge des Stroms des Brennstoffgemischs, die aus zwei Drucksensoren gebildet ist, die in einer Mischkammer installiert sind, die das dosierte Gemisch aus Gas und Verbrennungsluft empfängt und ein Rückschlagventil umfasst, das sich in der Durchgangsrichtung des Stroms des Verbrennungsgemischs in der Richtung des Gebläses öffnet und sich für die umgekehrte Richtung schließt, wobei die zwei Drucksensoren auf beiden Seiten des Ventils installiert sind, um eine Druckdifferenz zu messen, die es ermöglicht, die Durchflussmenge des Stroms des Brennstoffgemischs zu berechnen.

Diese Ausführung des Heizkessels ist sehr einfach, da sie nur zwei Drucksensoren verwendet, von denen mindestens einer außerdem für die Sicherheitskontrolle des Heizkessels erforderlich ist.

Gemäß einem anderen vorteilhaften Merkmal umfasst der Heizkessel eine Vorrichtung zur Messung der Durchflussmenge des Stroms des Brennstoffgemischs, die aus einem Heißfilm-Durchflussmesser gebildet ist, der in dem Durchgang des Brennstoffstroms, insbesondere stromaufwärts des Gebläses, installiert ist.

Diese Ausführung hat auch den Vorteil der Einfachheit, da die Heißfilm-Massendurchflussmesser weitgehend auf dem Markt verfügbar sind und insbesondere in der Kraftfahrzeugtechnik entwickelt wurden.

Gemäß einem anderen vorteilhaften Merkmal umfasst der Heizkessel einen Drucksensor, der den Gegendruck misst, der dem Heizkessel beim Anhalten durch den Kreis des Stroms des Brennstoffgemischs und der Abgase auferlegt wird.

Der Drucksensor, der den Gegendruck misst, ist vorteilhafterweise einer der zwei Drucksensoren, die die Druckdifferenz liefern, die zum Berechnen der Durchflussmenge des Stroms des Brennstoffgemischs dient.

### Zeichnungen

Die vorliegende Erfindung wird nachstehend mit Hilfe eines Ausführungsbeispiels des Verfahrens und des Heizkessels, der das Verfahren ausführt, genauer beschrieben, das in den beigefügten Zeichnungen dargestellt ist, in denen:
- Fig. 1 ein Diagramm einer Heizanlage mit einem Kondensationsheizkessel gemäß der Erfindung ist,
- Fig. 2A die Beziehung zwischen der Durchflussmenge eines Gebläses und seiner Drehzahl zeigt,
- Fig. 2B ein Diagramm zeigt, das die Drehzahl des Gebläses in Abhängigkeit von der angeforderten Leistung für verschiedene variable Druckverluste angibt, die dem Strom des Brennstoffgemischs im Heizkessel auferlegt werden,
- Fig. 2C ein Diagramm analog zu jenem von Fig. 2B, aber auf den Betrieb eines Heizkessels gemäß dem Stand der Technik angewendet, ist.

### Beschreibung von Ausführungsformen der Erfindung

Gemäß Fig. 1 gilt die Erfindung für einen Kondensationsheizkessel 100, der schematisch für seine Hauptabschnitte dargestellt ist. Dieser Heizkessel ist mit einer Gasversorgung AG und mit einem Lufteingang AA zum Bilden des Brennstoffgemischs verbunden. Am Ausgang kommen die Abgase F in einer Abgasleitung CF an. Diese Abgasleitung CF kann für den einzigen Heizkessel 100 reserviert sein oder mehreren Heizkesseln 100A gemeinsam sein. Der Heizkessel 100 speist einen Verbraucherkreis 200, der ein Heizkreis ist, der gegebenenfalls mit einem Kreis zur Aufbereitung von heißem Sanitärwasser kombiniert ist oder nur eine der zwei Funktionen (Heizen/heißes Sanitärwasser) sicherstellt.

Der Heizkessel 100 besteht am Eingang aus einer Dosiereinrichtung 110, die eine Mischkammer 120 speist, die das Gas und die Luft, die in geeigneter Weise durch die Dosiereinrichtung dosiert werden, empfängt, die in fester Weise unter Verwendungsbedingungen des Heizkessels reguliert wird. Die Mischkammer 120 ist mit einem Rückschlagventil 121 ausgestattet, das sich nur in der Durchgangsrichtung des Stroms öffnet, der das Gemisch bildet (Pfeil VM). Die Mischkammer 120 speist ein Gebläse 130, das durch einen Motor 131 angetrieben wird, der die Durchflussmenge des Brennstoffgemischs zum Heizkörper 140 liefert, der durch einen Brenner 141 gebildet ist, der einen Wärmetauscher 142 erhitzt, der mit dem Verbraucherkreis 200 verbunden ist. Der Ausgang 143 des Heizkörpers ist durch eine Ausgangsleitung 144 mit der Abgasleitung CF verbunden.

Die Mischkammer 120 ist durch das Ventil 121 in einen Eingang oder vorderen Abschnitt 120A und einen Ausgang oder hinteren Abschnitt 120B unterteilt. Der vordere Abschnitt 120A ist mit einem Drucksensor 122 ausgestattet und der hintere Abschnitt mit einem anderen Drucksensor 123.

Die Drucksensoren 122, 123 messen die Druckdifferenz und somit die Durchflussmenge Q_{R}(t) des Brennstoffgemischs. Im Allgemeinen kann jedoch die Durchflussmenge Q_{R}(t) durch eine Messung entweder an der Luft oder am Luft/GasGemisch erhalten werden, da die Durchflussmenge des Gases pneumatisch oder elektrisch mit jener der Luft verknüpft ist.

Der Heizkessel 100 wird durch eine Steuerschaltung 150 gemanagt, die mit einer Start/Stopp-Taste 151 verbunden ist und außerdem gewöhnliche Funktionen steuert, wie die Funktionen der Sicherheit für das Anhalten der Speisung mit Gas oder dergleichen, der Drehzahl des Motors 131 des Gebläses 130 in Abhängigkeit von der angeforderten Leistung unter Berücksichtigung des (variablen) Druckverlusts, der dem Strom des Brennstoffgemischs auferlegt wird. Die Steuerschaltung 150 empfängt am Eingang verschiedene Sicherheitsinformationen, die nicht detailliert dargestellt sind, sowie die Solltemperatur T_{C} und die Temperatur T des Verbraucherkreises 200, die es ermöglichen, die Heizleistung P zu berechnen, die der Heizkörper 140 liefern muss. Diese Temperatur T kann tatsächlich verschiedene Temperaturen wie die Temperatur des Heizfluids, das im Verbraucherkreis zirkuliert, oder auch die Temperatur der Heizflüssigkeit, die zur Aufbereitung von heißem Sanitärwasser dient, darstellen. Die Steuerschaltung 150 empfängt auch eine Information des Drucks und der Differenz von Drücken, die von den zwei Sensoren 122, 123 geliefert wird, die beispielsweise in der Mischkammer 120 auf beiden Seiten eines pneumatischen Hindernisses installiert sind, das hier durch das Rückschlagventil 121 gebildet ist. Das Ventil, das für den Durchgang des Brennstoffstroms offen ist, bildet ein pneumatisches Hindernis, das im Strom angeordnet ist und das durch die Messung der Druckdifferenz zwischen den zwei Sensoren es ermöglicht, die reale Durchflussmenge des Brennstoffgemischs Q_{R}(t), das durch das Ventil strömt, das heißt die Durchflussmenge des Brennstoffgemischs, das vom Gebläse 130 angesaugt wird, und am Ausgang des Brenners 141 geliefert wird, zu berechnen. Ein Druck stromabwärts des Ventils kann somit auch gemessen werden, der andere Druck kann entweder an der Luft oder am Luft/GasGemisch gemessen werden.

Die vom Heizkessel angeforderte Leistung hängt von der Solltemperatur T_{c} ab, auf die der Verbraucherkreis 200 reguliert wird, und somit von der Differenz zwischen der gemessenen Temperatur T und der Solltemperatur T_{c}. Die Leistung P(t), die der Heizkessel liefert, ist direkt proportional zur Durchflussmenge des Brennstoffgemischs Q_{R}(t), das den Brenner 141 versorgt. Die vom Gebläse 130 gelieferte Durchflussmenge mit konstantem Druckverlust stromabwärts des Gebläses ist durchaus proportional zur Drehzahl des Gebläses. In der Realität ist jedoch der Druckverlust PCH stromabwärts des Gebläses 130, insbesondere in der Ausgangsleitung 144 des Heizkörpers 140 und in der Abgasleitung CF (die per Konvention den entgegenwirkenden Druck oder Gegendruck umfasst), ein variabler Druckverlust PCH(t), da die Geometrie der Abgasleitung fest ist, aber die Durchflussmengen von Abgasen in der Leitung CF in der Zeit (t) variabel sind und sie vom Anfahren und von den Betriebsbedingungen der anderen Verbraucher 100A der Abgasleitung CF abhängen.

Gemäß der Erfindung wird die Kurve der Umsetzung zwischen der durch den Heizkörper gelieferten Leistung und der erforderlichen Durchflussmenge des Brennstoffgemischs P(t), die von ihm im Moment (t) angefordert wird, um anschließend die reelle Menge Q_{R}(t) zu regulieren, die das Gebläse 100 des Heizkessels liefert, wenn der Heizkessel an seinem Ort installiert ist, in Abhängigkeit von der Solldurchflussmenge Q_{c}(t) aufgestellt.

Diese Regulierung basiert auf der Differenz $δQ = Qc \left(t\right) - {Q}_{R} \left(t\right) .$

Die reale Durchflussmenge Q_{R}(t) hängt von der Drehzahl VR des Gebläses 130 ab, das beschleunigt oder verlangsamt wird, um die Differenz zwischen der realen Durchflussmenge und der Solldurchflussmenge aufzuheben, das heißt δQ = 0 zu erhalten.

Diese Regulierung kann durch das Diagramm von Fig. 2A veranschaulicht werden, um es zu ermöglichen, das Verfahren der Erfindung mit dem bekannten Betrieb zu vergleichen, der durch die Kurve von Fig. 2C dargestellt ist.

Wie in Fig. 2A dargestellt, ist die normale Durchflussmenge Q_{N} eines Gebläses 100 jene mit einem freien Ausgang und sie ist insgesamt zur Drehzahl VR proportional, was durch die Gerade C_{N} in Fig. 2A dargestellt ist. Wenn jedoch das Gebläse eine stromabseitige Anlage speist, das heißt wenn sein Ausgang nicht frei ist, wird die Durchflussmenge Druckverlusten unterzogen, einschließlich eines entgegenwirkenden Drucks oder Gegendrucks in der Leitung stromabwärts des Gebläses; die reale Durchflussmenge Q_{R}(t) hängt immer von der Drehzahl des Gebläses ab, aber häufig von einer Kurve C(PCH), die von der normalen Kurve C_{N} verschieden ist. Tatsächlich gibt es eine Schar von verschiedenen Kurven Ci(PCH) gemäß den Druckverlusten PCH, denen das Gebläse unter den realen Betriebsbedingungen ausgesetzt ist. Die Kurven C1...C2 sind theoretische Kurven für einen Druckverlust, der konstant bleibt, während die angeforderte Leistung variiert.

Gemäß der Erfindung wird für den Heizkessel 100 die Beziehung verwendet, die die pneumatischen Eigenschaften der verschiedenen Komponenten des durch den Strom des Brennstoffgemischs VM benutzten Kreises und die variablen Druckverluste PCH(t) verknüpft, die den Abgasen F am Ausgang 144 des Heizkörpers 140 auferlegt werden, und auch den Gegendruck, der von den Abgasen in der Abgasleitung CF angetroffen wird. Diese Beziehung gibt die Durchflussmenge des Brennstoffgemischs Q in Abhängigkeit von der Drehzahl VR des Gebläses 130 für verschiedene Druckverluste PCH, die dem Strom des Brennstoffgemischs VM auferlegt werden, das durch das Gebläse 130 geliefert wird. Es handelt sich im Prinzip um eine Funktion mit drei Variablen f(Q, VR, PCH) = 0, die durch eine Oberfläche in einem Bezugssystem mit drei Achsen dargestellt wird. In der Praxis kann jedoch diese Funktion in einer Ebene mit als Variablen der Durchflussmenge Q und der Drehzahl VR und als Parameter einem Druckverlust PCH dargestellt werden, was die Schar von Kurven in dem Koordinatensystem mit Achsen gibt, die Q und VR darstellen, wie das Diagramm von Fig. 2B zeigt, in Abhängigkeit von Beispielen von verschiedenen Druckverlusten PCHi (i = 1, 2, 3, ...) stromabwärts des Gebläses 130.

In diesem Diagramm stellt die horizontale Achse gleichermaßen die angeforderte Leistung P oder die Solldurchflussmenge Qc dar, da diese zwei Größen verknüpft sind, da sie direkt mit dem Betrieb des Heizkessels verbunden sind.

Für eine angeforderte Leistung (Durchflussmenge) P(Q1) in Abhängigkeit von dem Druckverlust PCH1, PCH2, ... gibt es einen unterschiedlichen Betriebspunkt PF1 ... PF4, das heißt eine unterschiedliche Drehzahl VR11 ... VR14 des Gebläses 130, da gemäß der Erfindung die Drehzahl des Gebläses VR durch Regulierung seiner realen Durchflussmenge Q_{R}(t) auf die Solldurchflussmenge Q_{C}(t) gesteuert wird, die jene ist, für die der Heizkessel die angeforderte Leistung liefert, die Leistung P^{(t)} genannt wird.

Als Beispiel und unter Annahme, dass die Kurven des Diagramms von Fig. 2B bekannt sind, wenn in einer Betriebsperiode die angeforderte Leistung (in beliebiger Weise) zwischen den Leistungen P1(Qc1) und P2(Qc2) variiert und wenn in derselben Periode der Druckverlust PCH zwischen den Werten PCH1 und PCH2 variiert, dann verlagert sich der Betriebspunkt PF des Gebläses (und seine Drehzahl) in dem Viereck PF11, PF21, PF22, PF12, das durch die Kurven der Durchflussmenge C1, C2 und die Abszissengeraden P1/Q1 und P1/Q2 begrenzt ist, die zur Achse Oy parallel sind. Diese Darstellung muss es ermöglichen, den Unterschied zwischen diesem Verfahren der Steuerung des Heizkessels gemäß der Erfindung und dem bekannten Verfahren gemäß dem Diagramm von Fig. 2C zu machen. Das bekannte Steuerverfahren ordnet durch Anwendung der Betriebskurve C_{N} (Fig. 2A) eine Solldrehzahl V_{RC} einer angeforderten Durchflussmenge zu. Aber das Gebläse funktioniert in der Realität gemäß den Kurven C1 ... C4, die seine Durchflussmenge Qx mit seiner Drehzahl V_{RX} unter Berücksichtigung der angetroffenen Druckverluste verknüpfen.

In der Praxis bedeutet dies gemäß dem Stand der Technik, dass, um eine Durchflussmenge zu haben, für das Gebläse eine Drehzahl V_{RC} festgelegt wird und gemäß dem angetroffenen Druckverlust (Fig. 2C) diese Drehzahl eine Durchflussmenge Q11 ... Q14 erzeugt.

Gemäß dem dargestellten Beispiel bleibt folglich die Drehzahl konstant, aber die Durchflussmenge variiert zwischen der Durchflussmenge Q11 ... Q14, so dass der Heizkessel jedes Mal eine Leistung liefert, die seinen realen Durchflussmengen Q11 ... Q14 entspricht. Aber diese realen Durchflussmengen und die so gelieferten Leistungen sind nicht die angeforderten.

Mit anderen Worten, gemäß dem Stand der Technik wird das Gebläse auf eine Drehzahl reguliert, während gemäß der Erfindung (Fig. 2B) das Gebläse auf eine Solldurchflussmenge reguliert wird.

Wie vorstehend erläutert wurde, kann die Solldrehzahl VRC gemäß dem Stand der Technik in Abhängigkeit von der angeforderten Leistung variieren; dasselbe gilt für die Sollleistung Q_{c} gemäß der Erfindung, aber dies unterstreicht nur die grundlegende Differenz zwischen den zwei Verfahren, da im Fall des Verfahrens des Standes der Technik Druckverluste und Gegendrücke nicht berücksichtigt werden und falsche reale Durchflussmengen herbeigeführt werden, während gemäß der Erfindung Druckverluste und Gegendrücke berücksichtigt werden, ohne sie berechnen zu müssen, sondern es wird immer die gewollte Durchflussmenge erhalten, da die Durchflussmenge des Gebläses auf diese gewollte Durchflussmenge reguliert wird (Solldurchflussmenge Qc(t)).

Das erfindungsgemäße Verfahren, das vom Heizkessel 100 ausgeführt wird, funktioniert unter den folgenden Bedingungen:
Die durch die Sensoren 122, 123 gemessene Druckdifferenz ermöglicht es, die momentane reale Durchflussmenge Q_{R}(t) zu berechnen. Gemäß der vom Verbraucherkreis 200 angeforderten Leistung P(t), die beispielsweise mit der Solltemperatur T_{c} und der durch den Temperatursensor 201 des Verbraucherkreises gemessenen Temperatur T verknüpft ist, berechnet die Steuerschaltung 150 die für den Heizkörper 140 erforderliche Durchflussmenge Q_{C}(t), die die Solldurchflussmenge ist, auf die der Motor 131 des Gebläses 130 reguliert wird, damit der Heizkörper unter diesen Bedingungen die reale Durchflussmenge Q(t) empfängt, die der Solldurchflussmenge Q_{c}(t) entspricht, das heißt der für den Heizkessel angeforderten Leistung.

Um die Reaktionszeit des Heizkessels beim Start zu verringern und so weit wie möglich die Leistungssteigerung zu beschleunigen, wird der Gegendruck berücksichtigt, der durch die Abgasleitung CF auferlegt wird und der in der Mischkammer 120 stromabwärts des Ventils 121 (Abschnitt 120B) herrscht, das Gebläse 130 wird unmittelbar auf die Sollgeschwindigkeit gestartet, die diesem Gegendruck entspricht, damit die Durchflussmenge Q praktisch ab diesem Moment die für den Heizkörper 140 erforderliche Durchflussmenge ist, unter Berücksichtigung des Gegendrucks der Abgase F ab diesem Moment, die in der Abgasleitung CF ankommen.

Das erfindungsgemäße Verfahren kann in Form eines Programms ausgeführt werden, das im Speicher 152 der Steuerschaltung 150 aufgezeichnet ist.

Gemäß einer nicht dargestellten Variante wird die Durchflussmenge des Brennstoffstroms mit Hilfe eines Durchflussmessers, insbesondere eines Heißfilm-Durchflussmessers, der vorzugsweise stromaufwärts des Gebläses 130 installiert ist, gemessen.

## Patentansprüche

1. Verfahren zum Steuern eines Kondensationsheizkessels, dessen Heizkörper mit einem Brennstoffgemisch (Luft/Gas) durch ein Gebläse gespeist wird, das in Abhängigkeit von der Leistungsanforderung durch den Verbraucherkreis gesteuert wird, gemäß dem, nachdem für den Heizkessel (100) die Beziehung f(Q, P) aufgestellt wurde, die die Durchflussmenge des zum Heizkörper (140) zu liefernden Brennstoffgemischs (Q) mit der Leistung verknüpft, die der Heizkörper liefern muss, diese Beziehung f(Q,P) in der Steuerschaltung (150) des Heizkessels aufgezeichnet wird,
wobei das Gebläse (100) durch Regulieren seiner gemessenen realen Durchflussmenge (Q_{R}(t)) auf die Solldurchflussmenge (Q_{C}(t)) gesteuert wird, die durch die definierte Beziehung gegeben ist, die die für den Heizkörper (140) erforderliche Durchflussmenge in Abhängigkeit von der Leistung (P(t)), die er liefern muss, verknüpft.

2. Verfahren nach Anspruch 1, wobei die reale Durchflussmenge des Brennstoffgemischs (Q_{R}(t)) durch die Druckdifferenz (ΔP) gemessen wird, die durch zwei Drucksensoren (122, 123) geliefert wird, die im Strom des Gemischs (VM) auf beiden Seiten eines Hindernisses (121) installiert sind.

3. Verfahren nach Anspruch 1, wobei die reale Durchflussmenge des Brennstoffgemischs (Q_{R}(t)) mit Hilfe eines Heißfilm-Massendurchflussmessers gemessen wird.

4. Verfahren nach Anspruch 1, wobei beim Start (Neustart) des Heizkessels der Gegendruck gemessen wird, der auf den Heizkessel (100) aufgebracht wird, und dem Gebläse (130) eine Drehzahl (VR) auferlegt wird, die die angeforderte Durchflussmenge (Q_{R}(t)) unter Berücksichtigung des Gegendrucks liefert, der auf den Strom des Brennstoffgemischs (VM) aufgebracht wird und vor dem Anfahren des Heizkessels (100) gemessen wird.

5. Verfahren nach Anspruch 1, wobei es in Form eines Programms ausgeführt wird, das im Speicher (152) der Steuerschaltung (150) aufgezeichnet ist, die den Betrieb des Heizkessels (100) steuert.

6. Kondensationsheizkessel, der aus einem Heizkörper (140) besteht, der die Wärme zu einem Verbraucherkreis (200) durch Verbrennung eines Stroms eines Brennstoffgemischs liefert, das durch ein gesteuertes Gebläse (130) geliefert wird, der das Brennstoffgemisch von einer Dosiereinrichtung (110) empfängt, die das dosierte Mischen des Brennstoffgases und der Verbrennungsluft sicherstellt,
wobei der Heizkessel eine Steuerschaltung (150) umfasst, die den Betrieb des Heizkessels (100) und, dass er auf Sicherheit gebracht wird, managt und mit einer Vorrichtung zur Messung der Durchflussmenge (122, 123) des Stroms des Brennstoffgemischs (VM) verbunden ist, das vom Gebläse (130) zum Heizkörper (140) geliefert wird, um den Motor (131) des Gebläses (130) zu regulieren, um die Durchflussmenge (Q_{R}(t)) des Brennstoffgemischs gleich der Solldurchflussmenge (Qc(t)) zu liefern, die für den Heizkörper (140) erforderlich ist, welche auch immer die Variationen des Druckverlusts sind, die dem Strom des Brennstoffgemischs (VM) auferlegt werden.

7. Heizkessel nach Anspruch 6, wobei er eine Vorrichtung zur Messung der momentanen Durchflussmenge des Stroms des Brennstoffgemischs (VM) umfasst, die durch zwei Drucksensoren (122, 123) gebildet ist, die in einer Mischkammer (120) installiert sind, die das dosierte Gemisch von Gas und Verbrennungsluft empfängt, und ein Rückschlagventil (121) umfasst, das sich in der Richtung des Durchgangs des Stroms des Brennstoffgemischs in der Richtung des Gebläses (130) öffnet und sich für die umgekehrte Richtung schließt, wobei die zwei Drucksensoren (122, 123) auf beiden Seiten des Ventils (121) installiert sind, um eine Druckdifferenz zu messen, die es ermöglicht, die Durchflussmenge (Q_{R}^{(H)}) des Stroms des Brennstoffgemischs zu berechnen.

8. Heizkessel nach Anspruch 6, wobei er eine Vorrichtung zur Messung der momentanen Durchflussmenge (Q_{R}(t)) des Stroms des Brennstoffgemischs umfasst, die durch einen Heißfilm-Durchflussmesser gebildet ist, der im Durchgang des Brennstoffstroms installiert ist, insbesondere stromaufwärts des Gebläses (130).

9. Heizkessel nach Anspruch 6, wobei er einen Drucksensor (123) umfasst, der den Gegendruck misst, der dem Heizkessel beim Anhalten durch den Kreis des Stroms des Brennstoffgemischs und der Abgase auferlegt wird.

10. Heizkessel nach Anspruch 9, wobei der Drucksensor (123), der in der Mischkammer (120) stromabwärts (120B) des Rückschlagventils (121) installiert ist, den Drucksensor bildet, der die Messung des Gegendrucks liefert.

## Claims

1. Method for controlling a condensing boiler, the heating body of which is fed with a fuel mixture (air/gas) by a fan which is controlled on the basis of the output requirement of the consumer circuit, according to which, after the relationship f(Q, P) for the boiler (100), which links the flow rate of the fuel mixture (Q) to be supplied to the heating body (140) with the output which the heating body must supply, has been set up, this relationship f(Q, P) is recorded in the control circuit (150) of the boiler,
wherein the fan (100) is controlled by regulating its measured real flow rate (Q_{R}(t)) to the target flow rate (Qc(t)), which is given by the defined relationship which links the flow rate required for the heating body (140) as a function of the output (P(t)) which it must supply.

2. Method according to Claim 1,
wherein the real flow rate of the fuel mixture (Q_{R}(t)) is measured by the pressure difference (ΔP), which is supplied by to pressure sensors (122, 123) which are installed in the flow of the mixture (VM), on the two sides of an obstruction (121) .

3. Method according to Claim 1,
wherein the real flow rate of the fuel mixture (Q_{R}(t)) is measured with the aid of a hot-film mass flow meter.

4. Method according to Claim 1,
wherein, during the starting (restarting) of the boiler, the back- pressure which is applied to the boiler (100) is measured, and a rotational speed (VR) which supplies the required flow rate (Q_{R}(t)) is imposed on the fan (130) whilst taking into account the back-pressure which is applied to the flow of the fuel mixture (VM) and is measured before the boiler (100) is started.

5. Method according to Claim 1,
wherein it is implemented in the form of a program which is recorded in the memory (152) of the control circuit (150) which controls the operation of the boiler (100).

6. Condensing boiler which comprises a heating body (140) which supplies the heat to a consumer circuit (200) by burning a flow of a fuel mixture which is supplied by a controlled fan (130), which receives the fuel mixture from a metering device (110) which ensures the metered mixing of the fuel gas and the combustion air,
wherein the boiler comprises a control circuit (150) which manages the operation of the boiler (100) and, in order that it is brought to safety, is connected to a device for measuring the flow rate (122, 123) of the flow of the fuel mixture (VM) which is supplied by the fan (130) to the heating body (140), in order to regulate the motor (131) of the fan (130) in order to supply the flow rate (Q_{R}(t)) of the fuel mixture equal to the target flow rate (Qc(t)) which is required for the heating body (140), whatever the variations in the pressure loss which are imposed on the flow of the fuel mixture (VM).

7. Boiler according to Claim 6,
wherein it comprises a device for measuring the instantaneous flow rate of the flow of the fuel mixture (VM), which is formed by two pressure sensors (122, 123) which are installed in a mixing chamber (120) which receives the metered mixture of gas and combustion air, and comprises a non-return valve (121) which opens in the direction of the passage of the flow of the fuel mixture in the direction of the fan (130) and closes for the converse direction, wherein the two pressure sensors (122, 123) are installed on the two sides of the valve (121) in order to measure a pressure difference, which makes it possible to calculate the flow rate (Q_{R}^{(H)}) of the flow of the fuel mixture.

8. Boiler according to Claim 6,
wherein it comprises a device for measuring the instantaneous flow rate (Q_{R}(t)) of the flow of the fuel mixture, which is formed by a hot-film flowmeter which is installed in the passage of the fuel flow, in particular upstream of the fan (130) .

9. Boiler according to Claim 6,
wherein it comprises a pressure sensor (123) which, as the boiler is stopped, measures the back-pressure which is imposed on the latter by the circuit of the flow of the fuel mixture and the waste gases.

10. Boiler according to Claim 9, wherein the pressure sensor (123) which is installed in the mixing chamber (120) downstream (120B) of the non-return valve (121) forms a pressure sensor which supplies the measurement of the back-pressure.

## Revendications

1. Procédé de gestion d'une chaudière à condensation dont le corps de chauffe est alimenté en mélange combustible (air/gaz) par un ventilateur commandé en fonction de la demande de puissance par le circuit utilisateur, selon lequel, après avoir établi pour la chaudière (100), la relation f(Q, P) liant le débit de mélange combustible (Q) à fournir au corps de chauffe (140) à la puissance que doit fournir le corps de chauffe, on enregistre cette relation f(Q, P) dans le circuit de commande (150) de la chaudière,
dans lequel
le ventilateur (100) est commandé en asservissant son débit réel (Q_{R}(t)) mesuré sur le débit de consigne (Qc(t)) donné par la relation définie, liant le débit nécessaire au corps de chauffe (140) en fonction de la puissance (P(t)) qu'il doit fournir.

2. Procédé selon la revendication 1,
dans lequel
le débit réel du mélange combustible (Q_{R}(t)) est mesuré par la différence de pression (ΔP) fournie par deux capteurs de pression (122, 123) installés dans la veine du mélange (VM) de part et d'autre d'un obstacle (121).

3. Procédé selon la revendication 1,
dans lequel
le débit réel du mélange combustible (Q_{R}(t)) est mesuré à l'aide d'un débit-mètre massique à film chaud.

4. Procédé selon la revendication 1,
dans lequel
au démarrage (redémarrage) de la chaudière, la pression antagoniste appliquée à la chaudière (100) est mesurée et une vitesse de rotation (VR) fournissant le débit (Q_{R}(t)) demandé et tenant compte de la pression antagoniste appliquée à la veine du mélange combustible (VM) et mesurée avant la mise en marche de la chaudière (100) est imposée au ventilateur (130).

5. Procédé selon la revendication 1,
celui-ci étant réalisé sous la forme d'un programme enregistré dans la mémoire (152) du circuit de commande (150) gérant le fonctionnement de la chaudière (100).

6. Chaudière à condensation composée d'un corps de chauffe (140) fournissant la chaleur à un circuit utilisateur (200) par combustion d'une veine de mélange combustible fournie par un ventilateur commandé (130) recevant le mélange combustible d'un doseur (110) assurant le mélange dosé du gaz combustible et de l'air comburant,
la chaudière comportant un circuit de commande (150) gérant le fonctionnement de la chaudière (100) et sa mise en sécurité et relié à un dispositif de mesure du débit (122, 123) de la veine de mélange combustible (VM) fournie par le ventilateur (130) au corps de chauffe (140) pour asservir le moteur (131) du ventilateur (130) pour fournir le débit (Q_{R}(t)) du mélange combustible égal au débit de consigne (Qc(t) nécessaire au corps de chauffe (140), quelles que soient les variations de perte de charge imposées à la veine du mélange combustible (VM).

7. Chaudière selon la revendication 6,
celle-ci comportant un dispositif de mesure du débit instantané de la veine du mélange combustible (VM) constitué par deux capteurs de pression (122, 123) installés dans une chambre de mélange (120) recevant le mélange dosé de gaz et d'air comburant, et comportant un clapet de retenue (121) s'ouvrant dans le sens de passage de la veine du mélange combustible en direction du ventilateur (130) et se fermant pour la direction inverse, les deux capteurs de pression (122, 123) étant installés de part et d'autre du clapet (121) pour mesurer une différence de pression permettant de calculer le débit (Q_{R}^{(H)}) de la veine du mélange combustible.

8. Chaudière selon la revendication 6,
celle-ci comportant un dispositif de mesure du débit instantané (Q_{R}(t)) de la veine du mélange combustible constitué par un débitmètre à film chaud installé dans le passage de la veine combustible, notamment en amont du ventilateur (130).

9. Chaudière selon la revendication 6,
celle-ci comportant un capteur de pression (123) mesurant la pression antagoniste imposée à la chaudière à l'arrêt par le circuit de la veine du mélange combustible et des fumées.

10. Chaudière selon la revendication 9,
dans laquelle
le capteur de pression (123) installé dans la chambre de mélange (120) en aval (120B) du clapet de retenue (121) constitue le capteur de pression fournissant la mesure de la pression antagoniste.
